# EUROPÄISCHE PATENTSCHRIFT

(11) **EP 2 607 069 B1**
(45) Veröffentlichungstag und Bekanntmachung des Hinweises auf die Patenterteilung: **19.02.2014**
(21) Anmeldenummer: 11195126.5
(22) Anmeldetag: 22.12.2011
(51) Int. Cl.: B31B 1/00

(54) **Vorrichtung zum Übergeben von Faltschachteln**
Device for transferring folding boxes
Dispositif de transmission de boîtes pliantes

(43) Veröffentlichungstag der Anmeldung: 26.06.2013
(73) Patentinhaber: Uhlmann Pac-Systeme GmbH & Co. KG, 88471 Laupheim (DE)
(72) Erfinder: Krüger, Andreas, 89155 Donaurieden (DE); Linke, Roberto, 89231 Neu-Ulm (DE)
(74) Vertreter: Wächter, Jochen

(56) Entgegenhaltungen:
- DE-A1- 4 029 520
- DE-A1-102006 045 478
- US-A- 4 518 301

## Beschreibung

Die vorliegende Erfindung betrifft eine Vorrichtung zum Übergeben von Faltschachteln.

Derartige Vorrichtungen werden verwendet, um flache Faltschachtelzuschnitte aus einem Magazin zu entnehmen und in Fächer eines geeigneten Transportmittels, beispielsweise einer Förderkette, einzulegen und dabei die flachen Faltschachtelzuschnitte zu Faltschachteln aufzurichten. Anschließend kann die Befüllung der Faltschachteln mit den gewünschten Produkten erfolgen.

Ein Beispiel einer derartigen Vorrichtung zum Übergeben von Faltschachteln ist aus US 4,518,301 bekannt. Die für den Transport zuständigen Sauger sind an Saugerarmen befestigt, welche wiederum drehbar in einem Planetenträger gelagert sind, der sich um eine horizontale Mittelachse dreht. Die Saugerarme sind mit jeweils einer Rollensterneinheit verbunden. Diese Rollensterneinheiten laufen am Innenumfang einer Kurvenscheibe um und bewirken somit während der Drehung des Planetenträgers um die horizontale Mittelachse zusätzlich noch eine asynchrone Relativdrehung der Saugerarme um ihre mit dem Planetenträger mitbewegten Lagerachsen. Auf diese Weise wird eine Hypozykloidenbahn der Sauger erzielt, die für ein Übergeben und Aufrichten der Faltschachteln geeignet ist.

Der vorliegenden Erfindung liegt die Aufgabe zugrunde, eine Vorrichtung zum Übergeben von Faltschachteln zu schaffen, die bei geringem Platzbedarf eine besonders hohe Leistung erzielt.

Diese Aufgabe wird durch die Merkmale des Anspruchs 1 gelöst.

Erfindungsgemäß weist die Vorrichtung zum Übergeben von Faltschachteln einen um eine erste stationäre horizontale Achse in einer vorbestimmten Drehrichtung und mit einer vorbestimmten Drehgeschwindigkeit angetriebenen Planetenträger auf, der als Planeten einen ersten Saugerarm und einen zweiten Saugerarm aufweist, die jeweils mindestens einen Sauger aufweisen, wobei der erste Saugerarm um eine nicht-stationäre zweite horizontale Achse drehbar im Planetenträger gelagert ist und der zweite Saugerarm um eine nicht-stationäre dritte horizontale Achse drehbar im Planetenträger gelagert ist. Außerdem umfasst die Vorrichtung zwei Rollensterneinheiten, wobei die erste Rollensterneinheit im Bereich der zweiten horizontalen Achse angeordnet ist und mit dem ersten Saugerarm verbunden ist, und wobei die zweite Rollensterneinheit im Bereich der dritten horizontalen Achse angeordnet ist und mit dem zweiten Saugerarm verbunden ist. Eine Kurvenscheibeneinheit aus zwei zusammenwirkenden Kurvenscheiben mit unterschiedlichen Kurvenführungsflächen ist ebenfalls vorgesehen, wobei sowohl die erste Rollensterneinheit als auch die zweite Rollensterneinheit entlang der Kurvenführungsflächen beider Kurvenscheiben derart geführt ist, dass bei Drehung des Planetenträgers um die erste horizontale Achse der erste Saugerarm einem sich wiederholenden, vorbestimmten unregelmäßigen Drehrhythmus um die nicht-stationäre zweite horizontale Achse folgt und der zweite Saugerarm zeitlich versetzt demselben vorbestimmten Drehrhythmus um die nicht-stationäre dritte horizontale Achse folgt. Dabei sind die Kurvenführungsflächen der beiden Kurvenscheiben an deren Außenumfang angeordnet, und es ist ein Antrieb für die Kurvenscheibeneinheit vorgesehen, der darauf ausgerichtet ist, die Kurvenscheibeneinheit um die erste horizontale Achse in der Drehrichtung des Planetenträgers, aber mit der doppelten Drehgeschwindigkeit im Vergleich zur Drehgeschwindigkeit des Planetenträgers zu drehen.

Auf diese Weise ist es möglich, den Durchsatz der Vorrichtung zu steigern, ohne dabei viel Platz zu beanspruchen. Außerdem gelingt auf diese Weise eine relativ steile Einfügung der Faltschachteln in die dafür vorgesehenen Aufnahmen des Transportmittels, was vorteilhaft hinsichtlich der Geschwindigkeit der Übergabe und des Aufrichtverhaltens der Faltschachteln ist.

Um eine möglichst kontinuierliche Übergabe zu gewährleisten, erstreckt sich der Planetenträger im wesentlichen geradlinig in Radialrichtung zu beiden Seiten der ersten horizontalen Achse und die beiden Saugerarme liegen sich bezogen auf die erste horizontale Achse spiegelbildlich gegenüber.

Die gewünschte Hypozykloidenbahn erzielt man vorzugsweise dadurch, dass jede Rollensterneinheit zwei fest miteinander verbundene Rollensterne aufweist, von denen der erste Rollenstern auf der ersten Kurvenscheibe und der zweite Rollenstern auf der zweiten Kurvenscheibe geführt ist.

In einer bevorzugten Ausführungsform weist jeder Rollenstern drei Rollen auf. Auf diese Weise gelingt es, dass zu jedem Zeitpunkt mindestens eine Rolle und maximal zwei Rollen desselben Rollensterns auf den Kurvenführungsflächen geführt sind. Dadurch ist die Drehbewegung des Rollensterns immer spielfrei definiert.

Hierbei ist es vorteilhaft, wenn die Rollen des ersten Rollensterns versetzt zu den Rollen des zweiten Rollensterns angeordnet sind.

Die von den Saugern durchlaufene Hypozykloidenbahn ist vorzugsweise dadurch gekennzeichnet, dass die Sauger bei einer vollen Drehung des Planetenträgers eine Aufnahmeposition zur Aufnahme der Faltschachteln, eine Voraufrichtposition zum Voraufrichten der Faltschachteln und eine Abgabeposition zum Abgeben der Faltschachteln durchlaufen, wobei die Sauger in jeder dieser drei Positionen bezogen auf die erste horizontale Achse radial nach außen gerichtet sind.

Aus Gründen der Platzersparnis sind die drei Positionen bezogen auf einen Umlauf um die erste horizontale Achse vorzugsweise ungleichmäßig verteilt.

Eine besonders bevorzugte Verteilung ergibt sich, wenn zwischen der Aufnahmeposition und der Voraufrichtposition ein Winkel von 80° und 100°, vorzugsweise zwischen 85° und 95°, liegt. Ebenso bevorzugt ist ein Winkel zwischen der Abgabeposition und der Aufnahmeposition von zwischen 110° und 130°, vorzugsweise zwischen 115° und 125°.

Um auf einen zweiten Antrieb verzichten zu können, ist der Antrieb für die Kurvenscheibeneinheit vorzugsweise über eine mechanische Übertragungseinheit auch mit dem Planetenträger verbunden und treibt diesen an.

Dabei weist die mechanische Übertragungseinheit vorzugsweise eine Mehrzahl von unterschiedlich großen Zahnrädern auf.

Beispielsweise kann die Kurvenscheibeneinheit einen Innenzahnkranz aufweisen, auf dem mindestens ein erstes Zahnrad abläuft, welches fest mit einer Welle verbunden ist, die im Planetenträger drehbar gelagert ist. Außerdem kann die Welle fest mit einem zweiten Zahnrad verbunden sein, das kleiner ist als das erste Zahnrad und an einem großen stationären Mittelzahnrad der Vorrichtung abläuft. Auf diese Weise kann die gewünschte Übersetzung zwischen der Bewegung der Kurvenscheibeneinheit und der Bewegung des Planetenträgers auf einfache Weise eingestellt werden.

Vorzugsweise sind dabei zwei erste Zahnräder und zwei zweite Zahnräder vorgesehen, wobei sich die beiden ersten Zahnräder bezogen auf die erste horizontale Achse gegenüberliegen und sich die beiden zweiten Zahnräder bezogen auf die erste horizontale Achse ebenfalls gegenüberliegen. Auf diese Weise wird der gesamte Antrieb möglichst spielarm ausgeführt.

Weitere Vorteile und Merkmale der vorliegenden Erfindung ergeben sich aus der nachfolgenden Beschreibung unter Bezugnahme auf die Zeichnungen.
- Fig. 1: ist eine Perspektivansicht einer Ausführungsform der erfindungsgemäßen Vorrichtung zum Übergeben von Faltschachteln mit den sie umgebenden Maschinenkomponenten;
- Fig. 2: ist eine Perspektivansicht der Vorrichtung zum Übergeben von Faltschachteln aus Fig. 1 von schräg vorne;
- Fig. 3: ist eine Perspektivansicht der Vorrichtung zum Übergeben von Faltschachteln aus Fig. 1 von schräg hinten;
- Fig. 4: ist eine Darstellung der von jedem Sauger durchlaufenen Hypozykloidenbahn bei der Ausführungsform der Vorrichtung zum Übergeben von Faltschachteln gemäß Fig. 2 und 3;
- Fig. 5 bis 19: sind schematische Frontansichten der Vorrichtung zum Übergeben von Faltschachteln gemäß Fig. 2 und 3, welche die aufeinanderfolgenden Stadien eines vollständigen Drehzyklus des Planetenträgers verdeutlichen.

In Fig. 1 ist eine bevorzugte Ausführungsform einer erfindungsgemäßen Vorrichtung 2 zum Übergeben von Faltschachteln zusammen mit den sie umgebenden Maschinenkomponenten dargestellt. Die Vorrichtung 2 dient zum Übernehmen von flachen Faltschachtelzuschnitten aus einem Faltschachtelmagazin 4 und zur Übergabe dieser Faltschachtelzuschnitte in Aufnahmen eines Transportmittels 6. Das Transportmittel 6 ist im dargestellten Beispielsfall als getaktet oder kontinuierlich bewegtes Förderband ausgestaltet, dessen Aufnahmen durch nach oben abragende Mitnehmer 8 gebildet werden. Beim Einfügen der Faltschachtelzuschnitte in die Aufnahmen des Transportmittels 6 wird jeder Faltschachtelzuschnitt außerdem zu einer Faltschachtel aufgerichtet. Dies erfolgt durch ein Zusammenwirken der Mitnehmer 8 und der Saugfunktion von Saugern 10 der Übergabevorrichtung 2. Das Aufrichten kann bei getaktetem Betrieb des Transportmittels 6 auch an feststehenden Aufrichtleisten im Bereich des Transportmittels 6 erfolgen, oder unter Zuhilfenahme sowohl der Mitnehmer 8 als auch der Aufrichtleisten. Selbstverständlich sind viele weitere Ausgestaltungen des Transportmittels 6 denkbar. Während der Übergabe der Faltschachtelzuschnitte kann es hilfreich sein, wenn diese durch einen Gegensauger 12 auf ihrem Weg vom Faltschachtelmagazin 4 zum Transportmittel 6 voraufgerichtet werden. Dies unterstützt das spätere Aufrichten der Faltschachtelzuschnitte in den Aufnahmen des Transportmittels 6.

Bezug nehmend auf Fig. 2 und 3 wird nun eine bevorzugte Ausführungsform der erfindungsgemäßen Vorrichtung 2 zum Übergeben von Faltschachteln im Detail beschrieben. Die Vorrichtung 2 umfasst einen ersten Saugerarm 14 und einen zweiten Saugerarm 16, die drehbar in einem Planetenträger 18 als dessen Planeten gelagert sind. Der Planetenträger 18 ist in den Fig. 2 und 3 lediglich in einem Längsschnitt dargestellt, damit Details des Innenlebens des später noch beschriebenen Antriebsmechanismus nicht verdeckt sind. In Wirklichkeit umfasst der Planetenträger 18 eine zweite Hälfte, die identisch zur dargestellten ersten Hälfte ausgebildet ist und mit dieser den einstückigen Planetenträger 18 bildet (siehe Fig. 1).

Der Planetenträger 18 ist um eine erste stationäre horizontale Achse 20 in einer vorbestimmten Drehrichtung (Pfeil A) mit einer vorbestimmten Drehgeschwindigkeit, vorzugsweise kontinuierlich, antreibbar. Die drehbare Lagerung der Saugerarme 14, 16 im Planetenträger 18 erfolgt über Kugellager oder andere bekannte Lagermechanismen. Jeder Saugerarm 14, 16 umfasst im dargestellten Beispielsfall zwei Sauger 10, wobei in bestimmten Ausführungsformen auch mehr als zwei Sauger 10 oder nur ein Sauger vorgesehen sein können. Alle Sauger 10 besitzen Saugflächen in derselben Ebene.

Die Saugerarme 14, 16 besitzen in der bevorzugten Ausführungsform eine winklige Gestalt und weisen einen geraden Basisabschnitt 22 im Bereich des Planetenträgers 18 und einen torförmigen Fortsatz 24 auf, an dessen dem Planetenträger 18 abgewandten, kurzen Schenkel 26 der äußere der beiden Sauger 10 angeordnet ist. Der jeweilige innere Sauger 10 eines jeden Saugerarms 14, 16 ist dann über einen sich parallel zu diesem kurzen Schenkel 26 erstreckenden weiteren Schenkel 28 innerhalb des torförmigen Fortsatzes 24 angeordnet. Selbstverständlich existiert hier eine ganze Reihe weiterer Möglichkeiten der geometrischen Ausgestaltung der Saugerarme 14, 16 sowie der Anordnung der Sauger 10.

Der Planetenträger 18 selbst ist im dargestellten Beispielsfall im Wesentlichen geradlinig in Radialrichtung zu beiden Seiten der ersten horizontalen Achse 20 ausgerichtet, und die beiden Saugerarme 14, 16 liegen sich bezogen auf die erste horizontale Achse 20 spiegelbildlich gegenüber. Der erste Saugerarm 14 ist dabei um eine nicht-stationäre zweite horizontale Achse 30 drehbar im Planetenträger 18 gelagert, während der zweite Saugerarm 16 um eine nicht-stationäre dritte horizontale Achse 32 drehbar im Planetenträger 18 gelagert ist. Der Begriff "nicht-stationär" bezieht sich dabei auf die Rotationsbewegung des Planetenträgers 18 in Richtung A, durch welche die zweite horizontale Achse 30 und die dritte horizontale Achse 32 auf einer Kreisbahn bewegt wird.

Auf der den Saugern 10 gegenüberliegenden Seite weist jeder Saugerarm 14, 16 eine Rollensterneinheit 34, 36 auf. Die erste Rollensterneinheit 34 ist somit mit dem ersten Saugerarm 14 verbunden und im Bereich der zweiten horizontalen Achse 30 angeordnet, während die zweite Rollensterneinheit 36 mit dem zweiten Saugerarm 16 verbunden ist und im Bereich der dritten horizontalen Achse 32 angeordnet ist. Jede Rollensterneinheit 34, 36 umfasst im dargestellten Beispielsfall genau zwei Rollensterne 38, 40, die fest miteinander verbunden sind. Der erste Rollenstern 38 umfasst hierbei drei Rollen 42, die vorzugsweise gleichmäßig über den Umfang des Rollensterns 38 verteilt sind. Ebenso umfasst der zweite Rollenstern 40 drei Rollen 44, die ebenfalls vorzugsweise gleichmäßig über den Umfang des zweiten Rollensterns 40 verteilt sind. Dabei sind die Rollen 42 des ersten Rollensterns 38 versetzt zu den Rollen 44 des zweiten Rollensterns 40 angeordnet, vorzugsweise exakt in Höhe der Mitte der Zwischenbereiche zwischen den Rollen 42. Selbstverständlich sind alle Rollen 42, 44 drehbar im jeweiligen Rollenstern 38, 40 gelagert.

Die Vorrichtung 2 weist außerdem eine Kurvenscheibeneinheit 46 aus zwei zusammenwirkenden Kurvenscheiben 48, 50 mit unterschiedlichen Kurvenführungsflächen 52, 54 auf. Die Kurvenscheiben 48, 50 sind vorzugsweise fest miteinander verbunden. Die Kurvenscheiben 48, 50 weisen relativ große Erhebungen und Senken auf, die asymmetrisch geformt sind, wodurch die asymmetrischen Kurvenführungsflächen 52, 54 für die Rollensterneinheiten 34, 36 gebildet werden. Demnach sind die Kurvenführungsflächen 52, 54 der beiden Kurvenscheiben 48, 50 an deren Außenumfang angeordnet. Beim Umlauf ist der erste Rollenstern 38 eines jeden Saugerarms 14, 16 auf der ersten Kurvenscheibe 48 und der zweite Rollenstern 40 eines jeden Saugerarms 14, 16 auf der zweiten Kurvenscheibe 50 geführt.

Insgesamt ist sowohl die erste Rollensterneinheit 34 als auch die zweite Rollensterneinheit 36 entlang der Kurvenführungsflächen 52, 54 der beiden Kurvenscheiben 48, 50 derart geführt, dass bei Drehung des Planetenträgers 18 um die erste horizontale Achse 20 der erste Saugerarm 14 einem sich wiederholenden, vorbestimmten unregelmäßigen Drehrhythmus um die nicht-stationäre zweite horizontale Achse 30 folgt und der zweite Saugerarm 16 zeitlich versetzt demselben vorbestimmten Drehrhythmus um die nicht-stationäre dritte horizontale Achse 32 folgt. Der zeitliche Versatz entspricht dabei vorzugsweise der Hälfte eines Drehzyklus.

Erfindungsgemäß ist ein Antrieb für die Kurvenscheibeneinheit 46 vorgesehen, der darauf ausgerichtet ist, die Kurvenscheibeneinheit 46 um die erste horizontale Achse 20 in der Drehrichtung A des Planetenträgers 18, aber mit der doppelten Drehgeschwindigkeit im Vergleich zur Drehgeschwindigkeit des Planetenträgers 18 zu drehen. Der Antrieb umfasst in der dargestellten Ausführungsform einen Servomotor 58 sowie einen entsprechenden Antriebsriemen 60, der die Motorleistung auf die Kurvenscheibeneinheit 46 überträgt. Dem Fachmann steht hier aber eine Vielzahl von Modifikationen offen.

In der bevorzugten Ausführungsform ist der Antrieb 56 für die Kurvenscheibeneinheit 46 über eine mechanische Übertragungseinheit, welche eine Mehrzahl von unterschiedlich großen Zahnrädern aufweist, auch mit dem Planetenträger 18 verbunden und treibt diesen an. Auf diese Weise ist es möglich, keinen eigenständigen Antrieb für den Planetenträger 18 vorzusehen, was die Gesamtkosten reduziert. Selbstverständlich könnte für den Planetenträger 18 aber auch ein eigener Antrieb vorgesehen sein.

In der dargestellten konkreten Ausführungsform weist die Kurvenscheibeneinheit 46 einen Innenzahnkranz 62 auf, auf dem zwei erste Zahnräder 64 ablaufen, die jeweils fest mit einer Welle 66 verbunden sind, welche im Planetenträger 18 um eine horizontale Achse drehbar gelagert ist. Auf der dem ersten Zahnrad 64 abgewandten Seite der Welle 66, welche auf der gegenüberliegenden Seite des Planetenträgers 18 herausragt, ist die Welle 66 außerdem mit einem zweiten Zahnrad 68 fest verbunden, das kleiner ist als das erste Zahnrad 64 und an einem großen stationären Mittelzahnrad 70 der Vorrichtung um die erste horizontale Achse 20 umläuft.

Beim Einsatz von zwei ersten Zahnrädern 64 und zwei zweiten Zahnrädern 68 ist ein besonders spielfreier Antrieb des Planetenträgers 18 gewährleistet, insbesondere wenn sich die beiden ersten Zahnräder 64 bezogen auf die erste horizontale Achse 20 gegenüberliegen und sich die beiden zweiten Zahnräder 68 bezogen auf die erste horizontale Achse 20 gegenüberliegen. Ebenso kann es jedoch ausreichen, wenn lediglich ein erstes Zahnrad 64 und ein zweites Zahnrad 68 vorgesehen ist. Für den Fachmann ergibt sich außerdem eine ganze Reihe von alternativen Möglichkeiten der mechanischen Übertragungseinheit von der Kurvenscheibeneinheit 46 auf den Planetenträger 18. Wichtig ist hierbei in jedem Fall, dass sich der Planetenträger 18 durch geeignete Übersetzung in derselben Drehrichtung A wie die Kurvenscheibeneinheit 46 dreht, allerdings nur mit der halben Geschwindigkeit. Mit anderen Worten bedeutet dies, dass der Planetenträger 18 in seiner Drehbewegung regelmäßig von der Kurvenscheibeneinheit 46 überholt wird.

In Fig. 4 ist die mit der Ausführungsform der Vorrichtung 2 zum Übergeben von Faltschachteln gemäß Fig. 2 und 3 erzielte Hypozykloidenbahn der einzelnen Sauger 10 zu erkennen. Bei einer vollen Drehung des Planetenträgers 18 durchläuft jeder Sauger 10 demgemäß zunächst eine Aufnahmeposition P1 zur Aufnahme der Faltschachtelzuschnitte, eine Voraufrichtposition P2 zum Voraufrichten der Faltschachtelzuschnitte und eine Abgabeposition P3 zum Abgeben der Faltschachteln auf das Transportmittel 6. In jeder dieser drei Positionen P1, P2, P3 sind die Sauger 10 bezogen auf die erste horizontale Achse 20 radial nach außen gerichtet.

Gemäß Fig. 1 ist an der Aufnahmeposition P1 des Saugers 10 das Faltschachtelmagazin 4 angeordnet, an der Voraufrichtposition P2 des Saugers 10 der Gegensauger 12 und an der Abgabeposition P3 des Saugers 10 das jeweilige Aufnahmefach des Transportmittels 6. Wie aus Fig. 4 zu entnehmen ist, sind die drei Positionen P1, P2, P3 bezogen auf einen Umlauf um die erste horizontale Achse 20 ungleichmäßig verteilt. Dabei liegt vorzugsweise zwischen der Aufnahmeposition P1 und der Voraufrichtposition P2 ein Winkelabstand von zwischen 80° und 100°, vorzugsweise zwischen 85° und 95°, besonders bevorzugt von 90° vor. Zwischen der Abgabeposition P3 und der Aufnahmeposition P1 ist ein Winkel von zwischen 110° und 130°, vorzugsweise zwischen 115° und 125°, besonders bevorzugt von 120°, erstrebenswert. Auf diese Weise gelingt es, bei geringem Platzbedarf eine steile Einbringung der Faltschachtelzuschnitte in das Transportmittel 6 bei gleichzeitiger sicherer Aufrichtung der Faltschachteln und hohem Durchsatz zu gewährleisten.

Die Fig. 5 bis 19 zeigen schematisch die Positionen der Saugerarme 14, 16 und der angesaugten Faltschachtelzuschnitte 72 für einen vollständigen Umlauf des Planetenträgers 18. In Fig. 5 befindet sich der erste Saugerarm 14 in der Abgabeposition P3, wird anschließend gemäß Fig. 6 bis 8 angehoben, bis er in Fig. 9 in der Aufnahmeposition P1 angekommen ist. Dort nimmt er den Faltschachtelzuschnitt 72 auf und wird gemäß Fig. 10 bis 12 in Richtung der Voraufrichtposition P2 weiter bewegt. In Fig 13 ist er in der Voraufrichtposition P2 angekommen. Anschließend wird er gemäß Fig. 14 bis 18 weiterbewegt, bis er in Fig. 19 wieder in der Abgabeposition P3 angekommen ist.

Da sich die Bewegungsmuster der beiden Saugerarme 14, 16 entsprechen, wird auf eine Detailbeschreibung der jeweiligen Anordnung des zweiten Saugerarms 16 während dieses Umlaufs verzichtet. Die jeweiligen Stellungen des zweiten Saugerarms 16 können aus den Fig. 5 bis 19 entnommen werden.

Im dargestellten Beispielsfall wurde die Erfindung anhand von zwei Saugerarmen 14, 16 beschrieben. Ebenso ist es möglich, eine andere gerade Anzahl von Saugerarmen, beispielsweise vier Saugerarme, einzusetzen. Auch die dargestellte Hypozykloidenbahn kann mittels einer Änderung der Geometrie der Kurvenscheibeneinheit 46 und der Rollensterneinheit 34, 36 entsprechend angepasst werden.

## Patentansprüche

1. Vorrichtung (2) zum Übergeben von Faltschachteln mit
einem um eine erste stationäre horizontale Achse (20) in einer vorbestimmten Drehrichtung (A) und mit einer vorbestimmten Drehgeschwindigkeit angetriebenen Planetenträger (18), der als Planeten einen ersten Saugerarm (14) und einen zweiten Saugerarm (16) aufweist, die jeweils mindestens einen Sauger (10) aufweisen, wobei der erste Saugerarm (14) um eine nicht-stationäre zweite horizontale Achse (50) drehbar im Planetenträger (18) gelagert ist und der zweite Saugerarm (16) um eine nicht-stationäre dritte horizontale Achse (32) drehbar im Planetenträger (18) gelagert ist,
zwei Rollensterneinheiten (34, 36), wobei die erste Rollensterneinheit (34) im Bereich der zweiten horizontalen Achse (30) angeordnet ist und mit dem ersten Saugerarm (14) verbunden ist, und wobei die zweite Rollensterneinheit (36) im Bereich der dritten horizontalen Achse (32) angeordnet ist und mit dem zweiten Saugerarm (16) verbunden ist,
eine Kurvenscheibeneinheit (46) aus zwei Kurvenscheiben (48, 50) mit unterschiedlichen Kurvenführungsflächen (52, 54), wobei sowohl die erste Rollensterneinheit (34) als auch die zweite Rollensterneinheit (36) entlang der Kurvenführungsflächen (52, 54) beider Kurvenscheiben (48, 50) derart geführt ist, dass bei Drehung des Planetenträgers (18) um die erste horizontale Achse (20) der erste Saugerarm (14) einem sich wiederholenden, vorbestimmten unregelmäßigen Drehrhythmus um die nicht-stationäre zweite horizontale Achse (30) folgt und der zweite Saugerarm (16) zeitlich versetzt demselben vorbestimmten Drehrhythmus um die nicht-stationäre dritte horizontale Achse (32) folgt,
**dadurch gekennzeichnet, dass**
die Kurvenführungsflächen (52, 54) der beiden Kurvenscheiben (48, 50) an deren Außenumfang angeordnet sind, und dass
ein Antrieb (58, 60) für die Kurvenscheibeneinheit (46) vorgesehen ist, der darauf ausgerichtet ist, die Kurvenscheibeneinheit (46) um die erste horizontale Achse (30) in der Drehrichtung (A) des Planetenträgers (18), aber mit der doppelten Drehgeschwindigkeit im Vergleich zur Drehgeschwindigkeit des Planetenträgers (18) zu drehen.

2. Vorrichtung (2) nach Anspruch 1, **dadurch gekennzeichnet, dass** sich der Planetenträger (18) im Wesentlichen geradlinig in Radialrichtung zu beiden Seiten der ersten horizontalen Achse (30) erstreckt und die beiden Saugerarme (14, 16) sich bezogen auf die erste horizontale Achse (30) spiegelbildlich gegenüberliegen.

3. Vorrichtung (2) nach Anspruch 1 oder 2, **dadurch gekennzeichnet, dass** jede Rollensterneinheit (34, 36) zwei fest miteinander verbundene Rollensterne (38, 40) aufweist, von denen der erste Rollenstern (38) auf der ersten Kurvenscheibe (48) und der zweite Rollenstern (40) auf der zweiten Kurvenscheibe (50) geführt ist.

4. Vorrichtung (2) nach Anspruch 3, **dadurch gekennzeichnet, dass** jeder Rollenstern (38, 40) drei Rollen (42, 44) aufweist.

5. Vorrichtung (2) nach Anspruch 3 oder 4, **dadurch gekennzeichnet, dass** die Rollen (42) des ersten Rollensterns (38) versetzt zu den Rollen (44) des zweiten Rollensterns (40) angeordnet sind.

6. Vorrichtung (2) nach einem der vorangehenden Ansprüche, **dadurch gekennzeichnet, dass** die Sauger (10) bei einer vollen Drehung des Planetenträgers (18) um die erste horizontale Achse (20) eine Hypozykloidenbahn durchlaufen.

7. Vorrichtung (2) nach Anspruch 6, **dadurch gekennzeichnet, dass** die Sauger (10) bei einer vollen Drehung des Planetenträgers (18) eine Aufnahmeposition (P1) zur Aufnahme der Faltschachteln, eine Voraufrichtposition (P2) zum Voraufrichten der Faltschachteln und eine Abgabeposition (P3) zum Abgeben der Faltschachteln durchlaufen, wobei die Sauger (10) in jeder dieser drei Positionen bezogen auf die erste horizontale Achse (20) radial nach außen gerichtet sind.

8. Vorrichtung (2) nach Anspruch 7, **dadurch gekennzeichnet, dass** die drei Positionen (P1, P2, P3) bezogen auf einen Umlauf um die erste horizontale Achse (20) ungleichmäßig verteilt sind.

9. Vorrichtung (2) nach Anspruch 8, **dadurch gekennzeichnet, dass** zwischen der Aufnahmeposition (P1) und der Voraufrichtposition (P2) ein Winkel von zwischen 80° und 100°, vorzugsweise zwischen 85° und 95°, liegt.

10. Vorrichtung (2) nach Anspruch 8 oder 9, dadauch gekennzeichnet, dass zwischen der Abgabeposition (P3) und der Aufnahmeposition (P1) ein Winkel von zwischen 110° und 130°, vorzugsweise zwischen 115° und 125°, liegt.

11. Vorrichtung (2) nach einem der vorangehenden Ansprüche, **dadurch gekennzeichnet, dass** der Antrieb (58, 60) für die Kurvenscheibeneinheit (46) über eine mechanische Übertragungseinheit auch mit dem Planetenträger (18) verbunden ist und diesen antreibt.

12. Vorrichtung (2) nach Anspruch 11, **dadurch gekennzeichnet, dass** die mechanische Übertragungseinheit eine Mehrzahl von unterschiedlich großen Zahnrädern (62, 64, 68, 70) aufweist.

13. Vorrichtung (2) nach Anspruch 12, **dadurch gekennzeichnet, dass** die Kurvenscheibeneinheit (46) einen Innenzahnkranz (62) aufweist, auf dem mindestens ein erstes Zahnrad (64) abläuft, welches fest mit einer Welle (66) verbunden ist, die im Planetenträger (18) drehbar gelagert ist.

14. Vorrichtung (2) nach Anspruch 13, **dadurch gekennzeichnet, dass** die Welle (66) außerdem mit einem zweiten Zahnrad (68) fest verbunden ist, das kleiner ist als das erste Zahnrad (64) und an einem großen stationären Mittelzahnrad (70) der Vorrichtung (2) abläuft.

15. Vorrichtung (2) nach Anspruch 14, **dadurch gekennzeichnet, dass** zwei erste Zahnräder (64) und zwei zweite Zahnräder (68) vorgesehen sind, wobei sich die beiden ersten Zahnräder (64) bezogen auf die erste horizontale Achse (20) gegenüberliegen und sich die beiden zweiten Zahnräder (68) bezogen auf die erste horizontale Achse (20) ebenfalls gegenüberliegen.

## Claims

1. Device (2) for transferring folding boxes with
a planetary support (18) which is driven at a predetermined rotational speed in a predetermined rotational direction (A) about a first stationary horizontal axis (20) and which has as the planets a first suction arm (14) and a second suction arm (16) which each have at least one suction member (10) wherein the first suction arm (14) is mounted rotatable in the planetary support (18) about a non-stationary second horizontal axis (30) and the second suction arm (16) is mounted rotatable in the planetary support (18) about a non-stationary third horizontal axis (32),
two roller star units (34, 36) wherein the first roller star unit (34) is mounted in the region of the second horizontal axis (30) and is connected to the first suction arm (14), and wherein the second roller star unit (36) is mounted in the region of the third horizontal axis (32) and is connected to the second suction arm (16),
a cam disc unit (46) comprising two cam discs (48, 50) with different cam guide faces (52, 54) wherein both the first roller star unit (34) and also the second roller star unit (36) are guided along the cam guide faces (52, 54) of the two cam discs (48, 50) so that during rotation of the planetary support (18) about the first horizontal axis (20) the first suction arm (14) follows a repetitive predetermined irregular rotary rhythm about the non-stationary second horizontal axis (30) and the second suction arm (16) follows off-set in time the same predetermined rotary rhythm about the non-stationary third horizontal axis (32),
**characterised in that** the cam guide faces (52, 54) of the two cam discs (48, 50) are arranged on the outer circumference thereof, and that a drive (58, 60) is provided for the cam disc unit (46) and is set up to rotate the cam disc unit (46) about the first horizontal axis (30) in the direction of rotation (A) of the planetary support (18), but at double the rotational speed compared with the rotational speed of the planetary support (18).

2. Device (2) according to claim 1 **characterised in that** the planetary support (18) extends substantially in a straight line in the radial direction to both sides of the first horizontal axis (30) and the two suction arms (14, 16) are set mirror-symmetrical opposite one another in relation to the first horizontal axis (30).

3. Device (2) according to claim 1 or 2 **characterised in that** each roller star unit (34, 36) has two roller stars (38, 40) which are connected fixed to one another and of which the first roller star (38) is guided on the first cam disc (48) and the second roller star (40) is guided on the second cam disc (50).

4. Device (2) according to claim 3 **characterised in that** each roller star (38, 40) has three rollers (42, 44).

5. Device (2) according to claim 3 or 4 **characterised in that** the rollers (42) of the first roller star (38) are arranged off-set relative to the rollers (44) of the second roller star (40).

6. Device (2) according to one of the preceding claims **characterised in that** during one complete revolution of the planetary support (18) about the first horizontal axis (20) the suction members (10) run through one hypocycloid path.

7. Device (2) according to claim 6 **characterised in that** during one complete revolution of the planetary support (18) the suction members (10) run through a pick-up position (P1) for picking up the folding boxes, a forward alignment position (P2) for aligning the folding boxes forwards and a delivery position (P3) for delivering the folding boxes, wherein the suction members (10) are aligned in each of these three positions radially outwards in relation to the first horizontal axis (20).

8. Device (2) according to claim 7 **characterised in that** the three positions (P1, P2, P3) are spread out unevenly in relation to one revolution about the first horizontal axis (20).

9. Device (2) according to claim 8 **characterised in that** an angle of between 80° and 100°, preferably between 85° and 95°, lies between the pick-up position (P1) and the forward alignment position (P2).

10. Device (2) according to claim 8 or 9 **characterised in that** an angle of between 110° and 130°, preferably between 115° and 125°, lies between the delivery position (P3) and the pick-up position (P1).

11. Device (2) according to one of the preceding claims **characterised in that** the drive (58, 60) for the cam disc unit (46) is also connected by a mechanical transmission unit to the planetary support (18) and drives same.

12. Device (2) according to claim 11 **characterised in that** the mechanical transmission unit has a plurality of different sized gear wheels (62, 64, 68, 70).

13. Device (2) according to claim 12 **characterised in that** the cam disc unit (46) has an internal toothed rim (62) on which at least a first gear wheel (64) runs along which is fixedly connected to a shaft (66) which is mounted rotatable in the planetary support (18).

14. Device (2) according to claim 13 **characterised in that** the shaft (66) is furthermore connected fixedly to a second gear wheel (68) which is smaller than the first gear wheel (64) and runs along a large stationary centre gear wheel (70) of the device (2).

15. Device (2) according to claim 14 **characterised in that** two first gear wheels (64) and two second gear wheels (68) are provided wherein the two first gear wheels (64) are opposite one another in relation to the first horizontal axis (20) and the two second gear wheels (68) are likewise opposite one another in relation to the first horizontal axis (20).

## Revendications

1. Dispositif (2) pour transférer des boîtes pliantes, comprenant
une cage de transmission planétaire (18), entraînée autour d'un premier axe horizontal (20) stationnaire dans une direction de rotation prédéfinie (A) et à une vitesse de rotation prédéfinie, qui comporte en tant que planétaires un premier bras aspirant (14) et un second bras aspirant (16) qui présentent chacun au moins une tête d'aspiration (10), le premier bras aspirant (14) étant monté tournant dans la cage de transmission planétaire (18) autour d'un deuxième axe horizontal (30) non-stationnaire et le second bras aspirant (16) étant monté tournant dans la cage de transmission planétaire (18) autour d'un troisième axe horizontal (32) non-stationnaire,
deux unités d'étoiles à galets (34, 36), la première unité d'étoiles à galets (34) étant disposée dans la zone du deuxième axe horizontal (30) et étant raccordée au premier bras aspirant (14), et la seconde unité d'étoiles à galets (36) étant disposée dans la zone du troisième axe horizontal (32) et étant raccordée au second bras aspirant (16),
une unité de cames (46) constituée de deux cames (48, 50) avec des surfaces de guidage de cames (52, 54) différentes, aussi bien la première unité d'étoiles à galets (34) que la seconde unité d'étoiles à galets (36) étant guidées le long des surfaces de guidage (52, 54) des deux cames (48, 50) de telle sorte que, lors de la rotation de la cage de transmission planétaire (18) autour du premier axe horizontal (20), le premier bras aspirant (14) suit un rythme de rotation irrégulier prédéfini, réitéré, autour du deuxième axe horizontal (30) non-stationnaire, et le second bras aspirant (16) suit en déport dans le temps le même rythme de rotation prédéfini autour du troisième axe horizontal (32) non-stationnaire,
**caractérisé en ce que**
les surfaces de guidage (52, 54) des deux cames (48, 50) sont disposées sur le pourtour extérieur de ces dernières, et qu'il est prévu un entraînement (58, 60) pour l'unité de cames (46), conçu pour faire tourner l'unité de cames (46) autour du premier axe horizontal (20) dans la direction de rotation (A) de la cage de transmission planétaire (18), mais à la vitesse de rotation double de celle de la cage de transmission planétaire (18).

2. Dispositif (2) selon la revendication 1, **caractérisé en ce que** la cage de transmission planétaire (18) s'étend de façon essentiellement rectiligne dans la direction radiale de part et d'autre du premier axe horizontal (20) et les deux bras aspirants (14, 16) sont en miroir par rapport au premier axe horizontal (20).

3. Dispositif (2) selon l'une des revendications 1 et 2, **caractérisé en ce que** chaque unité d'étoiles à galets (34, 36) comporte deux étoiles à galets (38, 40) assemblées fixement entre elles, dont la première étoile à galets (38) est guidée sur la première came (48) et la seconde étoile à galets (40) est guidée sur la seconde came (50).

4. Dispositif (2) selon la revendication 3, **caractérisé en ce que** chaque étoile à galets (38, 40) présente trois galets (42, 44) .

5. Dispositif (2) selon l'une des revendications 3 et 4, **caractérisé en ce que** les galets (42) de la première étoile à galets (38) sont disposés en déport par rapport aux galets (44) de la seconde étoile à galets (40).

6. Dispositif (2) selon l'une des revendications précédentes, **caractérisé en ce que** les têtes d'aspiration (10), lors d'une rotation complète de la cage de transmission planétaire (18) autour du premier axe horizontal (20), parcourent une trajectoire hypocycloïde.

7. Dispositif (2) selon la revendication 6, **caractérisé en ce que** les têtes d'aspiration (10), lors d'une rotation complète de la cage de transmission planétaire (18), passent par une position de réception (P1) pour la réception des boîtes pliantes, une position de pré-montage (P2) pour le pré-montage des boîtes pliantes, et une position de distribution (P3) pour la distribution des boîtes pliantes, les têtes d'aspiration (10) étant dirigées radialement vers l'extérieur dans chacune de ces trois positions par rapport au premier axe horizontal (20).

8. Dispositif (2) selon la revendication 7, **caractérisé en ce que** les trois positions (P1, P2, P3) sont réparties irrégulièrement par rapport à une rotation autour du premier axe horizontal (20).

9. Dispositif (2) selon la revendication 8, **caractérisé en ce qu'**un angle de 80° à 100°, de préférence de 85° à 95°, est compris entre la position de réception (P1) et la position de pré-montage (P2).

10. Dispositif (2) selon l'une des revendications 8 et 9, **caractérisé en ce qu'**un angle de 110° à 130°, de préférence de 115° à 125°, est compris entre la position de distribution (P3) et la position de réception (P1).

11. Dispositif (2) selon l'une des revendications précédentes, **caractérisé en ce que** l'entraînement (58, 60) pour l'unité de cames (46) est également raccordé par l'intermédiaire d'une unité de transmission mécanique à la cage de transmission planétaire (18) et l'entraîne.

12. Dispositif (2) selon la revendication 11, **caractérisé en ce que** l'unité de transmission mécanique comporte une pluralité de roues dentées (62, 64, 68, 70) de dimensions différentes.

13. Dispositif (2) selon la revendication 12, **caractérisé en ce que** l'unité de cames (46) comporte une couronne à denture intérieure (62), sur laquelle roule au moins une première roue dentée (64) assemblée fixement avec un arbre (66), qui est monté tournant dans la cage de transmission planétaire (18).

14. Dispositif (2) selon la revendication 13, **caractérisé en ce que** l'arbre (66) est en outre assemblé fixement avec une deuxième roue dentée (68), qui est plus petite que la première roue dentée (64) et roule sur une grosse roue dentée centrale stationnaire (70) du dispositif (2).

15. Dispositif (2) selon la revendication 14, **caractérisé en ce que** sont prévues deux premières roues dentées (64) et deux deuxièmes roues dentées (68), les deux premières roues dentées (64) étant en vis-à-vis par rapport au premier axe horizontal (20) et les deux deuxièmes roues dentées (68) étant également en vis-à-vis par rapport au premier axe horizontal (20).
